# EUROPÄISCHE PATENTSCHRIFT

(11) **EP 2 709 912 B1**
(45) Veröffentlichungstag und Bekanntmachung des Hinweises auf die Patenterteilung: **14.10.2015**
(21) Anmeldenummer: 12709803.6
(22) Anmeldetag: 15.03.2012
(51) Int. Cl.: B65B 19/20, B65B 19/22, B65B 51/02, B31B 1/62

(54) **VERFAHREN UND VORRICHTUNG ZUM HERSTELLEN VON PACKUNGEN DES TYPS KLAPPSCHACHTEL FÜR ZIGARETTEN**
METHOD AND APPARATUS FOR PRODUCING PACKS OF THE HINGE LID TYPE FOR CIGARETTES
PROCÉDÉ ET DISPOSITIF DE FABRICATION D'EMBALLAGES DU TYPE BOÎTE À RABAT POUR CIGARETTES

(30) Priorität: 16.05.2011 DE 102011101672
(43) Veröffentlichungstag der Anmeldung: 26.03.2014
(73) Patentinhaber: Focke & Co. (GmbH & Co. KG), 27283 Verden (DE)
(72) Erfinder: ROESLER, Burkard, 27337 Blender (DE)
(74) Vertreter: Ellberg, Nils
(86) Internationale Anmeldenummer: PCT/EP2012/001158
(87) Internationale Veröffentlichungsnummer: WO 2012/155999

(56) Entgegenhaltungen:
- EP-A1- 0 492 123
- DE-A1- 4 404 721
- DE-A1- 10 031 319

## Beschreibung

Die Erfindung betrifft ein Verfahren zum Herstellen von Packungen des Typs Klappschachtel für Zigaretten, mit einem Schachtelteil und einem Deckel, der schwenkbar am Schachtelteil gelagert ist, wobei ein Zuschnitt für eine Packung in einer Falteinrichtung, insbesondere einem Faltrevolver, weitgehend zu einer fertigen Packung gefaltet wird, unter Bildung von insbesondere durch Faltlinien voneinander abgegrenzten Packungswandungen, wobei Seitenlappen des Zuschnitts zur Bildung von Seitenwänden der Packung seitlich gegenüber der Packung abstehen und nachfolgend in einer Beleimungsstation mit Leim versehen und anschließend mit anderen Seitenlappen des Zuschnitts zu Seitenwänden der Packung verbunden werden, gemäß dem Oberbegriff des Anspruchs 1. Weiterhin betrifft die Erfindung eine entsprechende Vorrichtung gemäß dem Oberbegriff des Anspruchs 7.

Problematisch bei der Herstellung von Packungen des Typs Klappschachtel nach dem obigen Verfahren ist die Beibehaltung der ordnungsgemäßen Relativlage von Teilen der Packung bzw. Packungswandungen zueinander, insbesondere während der Beleimung der Seitenlappen und während des weiteren Förder- und Faltweges. Zwar sind aus der Praxis sowie der DE 100 31 319 A1 Vorrichtungen bekannt, die für eine Ausrichtung des Deckels sorgen, jedoch zeigt sich auch dort, dass nicht immer ausreicht, um ordnungsgemäß gebildete Packungen herzustellen.

Hiervon ausgehend liegt der Erfindung die Aufgabe zugrunde Verfahren und Vorrichtungen der eingangs genannten Art weiterzuentwickeln.

Zur Lösung dieser Aufgabe weist ein erfindungsgemäßes Verfahren die Merkmale des Anspruchs 1 auf. Die Ausrichtung erfolgt derart, dass die auszurichtenden Teile der Packung bzw. Packungswandungen in zueinander unterschiedlichen Ebenen angeordnet werden und danach zueinander auszurichtende Teile der Packung bzw. Packungswandungen, insbesondere durch ein Aufrichtorgan, auseinander bewegt und anschließend, vorzugsweise durch einen Niederhalter, in eine gemeinsame Ebene bewegt bzw. in dieser gehalten werden.

Gemäß einer bevorzugten Ausführungsform der Erfindung ist vorgesehen, dass der Deckel der Packung im Bereich der Beleimungsstation durch ein Aufrichtorgan geöffnet und durch einen Gegenhalter in korrekter Relativlage geschlossen wird, wodurch die seitlich abstehenden Seitenlappen im Bereich der Seitenwände des Deckels und des Schachtelteils zueinander ausgerichtet werden, und dass Leim auf die ausgerichteten Seitenlappen aufgetragen wird und die Seitenlappen während des Transports in der so erreichten Relativlage durch die Führungsmittel zueinander gehalten werden. Vorzugsweise kann der Deckel durch Untergreifen und Anheben einer Deckelschließkante des Deckels mittels des Aufrichtorgans geöffnet werden.

Eine weitere Besonderheit, bei der es sich sowohl um eine Weiterbildung der eingangs genannten Erfindung aber auch um eine eigenständige Lösung handeln kann, sieht vor, dass die beleimten Seitenlappen während des Verbindens mit den weiteren Seitenlappen des Zuschnitts zur Bildung der Seitenwände unter Vorspannung gehalten werden, vorzugsweise unter Vorspannung in die Ebene der Seitenwände gefaltet werden, insbesondere derart, dass freie Ränder der beleimten Seitenlappen während des Faltvorgangs an Führungsmitteln anliegen. Diese Lösung hat insbesondere den Vorteil, dass der frisch aufgetragene Leim beim Schließen der Seitenlappen nicht abgeschleudert wird, sondern an den Seitenlappen haften bleibt.

Eine erfindungsgemäße Vorrichtung weist die Merkmale des Anspruchs 7 auf.

Eine weitere Besonderheit der Vorrichtung kann in Form von seitlich der Transportbahn angeordneten Führungsmitteln bestehen, in denen die Seitenlappen unter Spannung gehalten werden, sodass die Relativlage der Teile der Packung bzw. Seitenlappen nach dem Ausrichten während der weiteren Förderung der Packung erhalten bleibt.

Die Führung der Seitenlappen unter Spannung kann dadurch erfolgen, dass die Seitenlappen zwischen seitlich der Transportbahn der Packung angeordneten Oberführungen und Unterführungen gehalten werden, wobei die Oberführungen und Unterführungen auf jeder Seite der Packung jeweils mit unterschiedlichen seitlichem Abstand zueinander bzw. zu den Seitenwänden der Packung angeordnet sind. Durch den seitlichen Abstand der Oberführungen und die Unterführungen in horizontaler Ebene auf beiden Seiten der Packung, werden Kräfte in entsprechend seitlich zueinander versetzten Ebenen in die Seitenlappen eingeleitet und somit die Seitenlappen bzw. die entsprechenden Packungsflächen in der ausgerichteten Stellung gehalten.

Ferner kann im Anschluss an die Transportbahn eine Aufnahme mit seitlichen Führungsmitteln für die Packung angeordnet sein, in der die Seitenlappen ebenfalls unter Vorspannung gehalten sind, wobei die Packung aus der Aufnahme in vorzugsweise aufrechter Richtung herausförderbar ist, unter allmählichem Anlegen der Seitenlappen gegen die Seitenwände der Packung, und wobei freie Ränder der Seitenlappen an Wandungen der Führungsmittel anliegen, bzw. an diesen entlang geführt werden, während die Packung gegenüber den Führungsmitteln bewegt wird.

Vorzugsweise ist der Gegenhalter auch zur Schließung eines über eine Sollstellung hinaus zu weit geöffneten Deckels ausgebildet.

Ein bevorzugtes Ausführungsbeispiel der Erfindung wird nachfolgend anhand der Zeichnung beschrieben. In dieser zeigen:
- Fig. 1: eine Maschine zum Herstellen von Packungen des Typs Klappschachtel in einer Seitenansicht,
- Fig. 2: eine teilweise gefaltete Packung des Typs Klappschachtel in räumlicher Darstellung,
- Fig. 3: eine Einzelheit der Vorrichtung gemäß Fig. 1 in räumlicher Darstellung,
- Fig. 4: eine Draufsicht auf die Einzelheit gemäß Fig. 3,
- Fig. 5: eine Seitenansicht der Einzelheit gemäß Pfeil V in Fig. 4,
- Fig. 6: einen Vertikalschnitt durch die Vorrichtung entlang Schnittlinie VI-VI in Fig. IX,
- Fig. 7: einen Längsschnitt durch die Vorrichtung entlang Schnittlinie VII in Fig. 4 bei der Ausrichtung eines Deckels der Packung,
- Fig. 8 bis Fig. 10: einen Längsschnitt durch die Vorrichtung entlang Schnittlinie VII in Fig. 4 während verschiedener Phasen der Ausrichtung des Deckels,
- Fig. 11: einen Längsschnitt durch die Vorrichtung entlang Schnittlinie XI-XI in Fig. 4,
- Fig. 12: einen Vertikalschnitt durch die Vorrichtung entlang Schnittlinie XII-XII in Fig. 5,
- Fig. 13 und Fig. 14: einen Vertikalschnitt durch die Vorrichtung entlang Schnittlinie XIII-XIII in Fig. 5 während verschiedener Phasen des Faltens von Seitenlappen der Packung.

Das in den Figuren gezeigte Ausführungsbeispiel der Erfindung befasst sich mit der Herstellung von Packungen 10 für Zigaretten. Die Packungen 10 entsprechen hinsichtlich ihrer Konstruktion dem üblichen Aufbau des Packungstyps Klappschachtel bzw. Hinge-Lid-Packung. Entsprechend verfügt die Packung 10 über ein Schachtelteil 11 und einen am Schachtelteil 11 schwenkbar gelagerten Deckel 12. Seitenwände der Packung, nämlich Schachtel-Seitenwände 13 und Deckel-Seitenwände 14 sind durch Verbindung von jeweils zwei Seitenlappen gebildet, nämlich jeweils inneren und äußeren Schachtel-Seitenlappen 15 und Deckel-Seitenlappen 16.

Die Herstellung der Packung 10 erfolgt durch entsprechendes Falten von Zuschnitten aus einem geeigneten Verpackungsmaterial, wie beispielsweise dünnem Karton. Hierzu weisen die Zuschnitte Faltlinien 17 auf, um die der Zuschnitt gefaltet wird. Die Faltlinien 17 bilden teilweise entsprechende Kanten der späteren Packung 10.

Die Faltung der Zuschnitt erfolgt zunächst auf einer üblichen Verpackungsmaschine 18. Die Zuschnitt werden hierzu in der Regel in Magazinen bereitgehalten und in einer geeigneten Falteinrichtung, vorzugsweise einem nicht gezeigten Faltrevolver, weitgehend zur fertigen Packung 10 gefaltet. Es ist dabei üblich, dass die Zuschnitte den Faltrevolver mit ungefalteten äußeren Schachtel-Seitenlappen 15 und Deckel-Seitenlappen 16 verlassen, als weitgehend fertige Packung 10 gemäß Fig. 2. Erkennbar befinden sich die äußeren Schachtel-Seitenlappen 15 und Deckel-Seitenlappen 16 in der Ebene einer Vorderseite der Packung 10. Die inneren Schachtel-Seitenlappen 15 und Deckel-Seitenlappen 16 sind bereits schon in die Ebene der späteren Schachtel-Seitenwände 13 und Deckel-Seitenwände 14 gefaltet.

In der vorstehenden Konfiguration wird die weitgehend fertiggefaltete Packung 10 entlang einer sog. Kartonbahn 19 als Transportbahn gefördert und einer Beleimungsstation 20 zugeführt, in der die äußeren Schachtel-Seitenlappen 15 und Deckel-Seitenlappen 16 mit Leim 40 versehen werden. Danach werden die äußeren Schachtel-Seitenlappen 15 und Deckel-Seitenlappen 16 gegen die inneren Schachtel-Seitenlappen 15 und Deckel-Seitenlappen 16 gefaltet, sodass die Faltung der Packung 10 komplettiert wird.

Im vorliegenden Ausführungsbeispiel ist die Kartonbahn 19 zweibahnig ausgebildet, sodass zwei Packungen 10 in zwei zueinander parallelen Bahnen verarbeitet werden. Alternativ ist denkbar, dass die Beleimungsstation 20 und die Kartonbahn 19 einbahnig oder mit einer größeren Anzahl von Bahnen ausgebildet sind.

Der Auftrag des Leims 40 auf die Innenseiten der äußeren Schachtel-Seitenlappen 15 und Deckel-Seitenlappen 16 erfolgt mittels Leimscheiben 21, deren Umfang mit Leim 40 versehen ist und die unterseitig an den Seitenlappen 15, 16 anliegen. Gegenscheiben 22 sind derart zu den Leimscheiben 21 angeordnet, dass die Seitenlappen 15, 16 durch die Gegenscheiben 22 als Niederhalter von oben gegen die Leimscheiben 21 gedrückt werden. Pro Kartonbahn 19 ist jeweils ein Paar von Leimscheiben 21 und ein Paar von Gegenscheiben 22 vorgesehen.

Die Leimscheiben 21 sind auf einer gemeinsamen Welle 23 angeordnet. Ebenso sind die Gegenscheiben 22 auf einer gemeinsamen eigenen Welle 24 angeordnet. Zum Antrieb der Wellen 23, 24 ist ein gemeinsamer Antrieb (nicht gezeigt) vorgesehen, der die Wellen 23, 24 kontinuierlich antreibt. Die Steuerung des Antriebs erfolgt wie üblich über eine Steuereinheit in Verbindung mit der Maschinensteuerung.

Im Bereich der Kartonbahn 19 werden die Packungen 10 auf einem Fördermittel liegend entlang der Kartonbahn transportiert. Bei dem Fördermittel handelt es sich im vorliegenden Fall um ein Obertrum eines Gurtförderers 25. Dabei werden die Packungen 10 rückseitig durch am Gurtförderer 25 angeordnete unter radial abstehende Mitnehmer 26 erfasst.

Eine erste Besonderheit betrifft die Ausrichtung des Deckels 12 mit den seitlich abstehenden Deckel-Seitenlappen 16, wie in Fig. 2 angedeutet. Dort ist ein unkorrekt ausgerichteter Deckel 12 mit gestrichelten Linien gezeigt. Die durchgezogenen Linien zeigen die vorgesehene (korrekte) Position des Deckels 12 bzw. der Deckel-Seitenlappen 16. Um einen gegebenenfalls gegenüber dem Schachtelteil 11 verschobenen Deckel 12 vor dem Beleimen der Seitenlappen 15, 16 auszurichten ist als Besonderheit ein spezielles Aufrichtorgan 27 vorgesehen.

Im vorliegenden Fall ist das Aufrichtorgan 27 im Bereich der Beleimungsstation 20 angeordnet. Denkbar ist aber auch eine Anordnung stromaufwärts der Beleimungsstation 20.

Das Aufrichtorgan 27 dient zum Ausrichten von Teilen des Zuschnitts, im vorliegenden Teil zum Ausrichten des Deckels 12. Wie aus Fig. 8 bis 10 ersichtlich erfasst das Aufrichtorgan 27 den Deckel 12 während des Transports im Bereich der Beleimungsstation 20, wobei der Deckel 12 geringfügig in Richtung einer Öffnungsstellung geschwenkt wird. Danach werden die Seitenlappen 16 des Deckels 12 durch die Gegenscheiben 22 in die Ebene der Packungs-Vorderseite bewegt und der Deckel 12 durch einen Gegenhalter 28 geschlossen, wodurch die auszurichtenden Teile der Packung 10 in die korrekte Relativlage gebracht werden.

Das Aufrichtorgan 27 ist oberhalb jeder Kartonbahn 19 angeordnet und erfasst mit dem Bereich eines freien Endes 29 eine in Förderrichtung hinten liegende Schließkante des Deckels 12. Durch eine höhere Bewegungsgeschwindigkeit des Aufrichtorgans 27 gegenüber der kontinuierlichen Fördergeschwindigkeit der Packung 10 wird so der Deckel 12 ein wenig geöffnet, bis die Packung 10 in den Arbeitsbereich des Gegenhalters 28 gelangt, der den Deckel 12 dann kontrolliert schließt.

Das Aufrichtorgan 27 ist im vorliegenden Fall als hakenartiges Organ ausgebildet, welches drehbar auf einer Welle 30 oberhalb der Kartonbahn 19 gelagert ist. Jedes Aufrichtorgan 27 verfügt dabei über zwei freie Enden 29, die zinkenartig angeordnet sind und die Schließkante des Deckels 12 hintergreifen. Je Kartonbahn 19 ist ein Aufrichtorgan 27 vorgesehen.

Die Welle 30 ist über einen Schwenkhebel 31 gelenkig mit einem Pleuel 32 verbunden. Der Pleuel 32 ist wiederum gelenkig mit einer Kurbel 33 verbunden, die an der Welle 24 der Gegenscheibe 22 angeordnet ist. Auf diese Weise sind die beiden Wellen 24 und 30 miteinander gekoppelt.

Der Gegenhalter 28 ist zwischen dem Aufrichtorgan 27 und den Gegenscheiben 22 jeweils auf der Welle 24 mitdrehend angeordnet. Die jeweiligen Drehrichtungen ergeben sich aus den in der Zeichnung eingezeichneten Teilen. Im vorliegenden Fall ist beiderseits des Aufrichtorgans 27 jeweils ein Gegenhalter 28 angeordnet.

Durch die vorstehend beschriebene Kopplung der Welle 30 mit der Welle 24 wird das Aufrichtorgan 27 nicht umlaufend drehend angetrieben, sondern vor- und zurückdrehend, sodass das Aufrichtorgan 27 nach dem Öffnen des Deckels 12 einer Packung 10 zurückbewegt wird, nachdem die Packung 10 die Beleimungsstation 20 verlassen hat, um in eine Position zum Öffnen des Deckels 12 der nächsten Packung 10 zu gelangen.

Eine weitere Besonderheit der Vorrichtung besteht in der Anordnung bzw. Konstruktion von Führungsmitteln für die seitlich abstehenden Schachtel-Seitenlappen 15 und Deckel-Seitenlappen 16 der Packungen 10 im Bereich der Kartonbahn 19. Hierzu sind Oberführungen 34 und Unterführungen 35 im Bereich der Kartonbahn 19 zu jeder Seite der Packungen 10 angeordnet. Auf diese Weise werden die Seitenlappen 15, 16 zwischen den Oberführungen 34 und den Unterführungen 35 gehalten.

Im Bereich der Beleimungsstation 20 bzw. im Arbeitsbereich des Aufrichtorgans 27 ist als Besonderheit vorgesehen, dass Oberführung 34 und Unterführung 35 einen etwas größeren Abstand 36 in aufrechter Richtung zueinander aufweisen. Der größere Abstand 36 zwischen den beiden Führungen 34, 35 führt dazu, dass der Deckel 12 durch die materialbedingten Rückstellkräfte aufspringen kann, so dass der Deckel 12 durch das Aufrichtorgan 27 erfasst und geöffnet werden kann.

Während des weiteren Transportwegs der Packungen 10 in der Kartonbahn 19 sorgen die Führungsmittel dafür, dass die ausgerichteten Teile der Packung 10 in ihrer ausgerichteten Position verbleiben.

Mit anderen Worten wird dafür gesorgt, dass die durch das Aufrichtorgan 27 und den Gegenhalter 28 erzielte Ausrichtung der Seitenlappen 15, 16 bzw. des Deckels 12 während des weiteren Transports erhalten bleibt.

Eine weitere Besonderheit des Gegenhalters 28 ist in Fig. 7 gezeigt. Sollte der Deckel 12 durch das Aufrichtorgan 27 oder auf anderem Wege zu weit geöffnet worden sein, so ist der Gegenhalter 28 entsprechend konstruiert, dass der Deckel 12 ordnungsgemäß geschlossen wird und dabei eine Ausrichtung der Packungsteile erfolgt.

Fig. 12 zeigt einen vertikalen Querschnitt durch eine Kartonbahn 19. Dabei wird ersichtlich, auf welche Weise die Seitenlappen 15, 16 zwischen der Oberführung 34 und der Unterführung 35 gehalten werden. Eine Besonderheit ist dabei, dass Oberführung 34 und Unterführung 35 so angeordnet sind, dass die Seitenlappen 15, 16 unter Spannung gehalten werden, während des Transports der Packungen 10 entlang der Kartonbahn 19.

Im vorliegenden Ausführungsbeispiel sind die Oberführungen 34 und die Unterführungen 35 jeweils seitlich versetzt zueinander auf beiden Seiten der Kartonbahn 19 angeordnet. Beispielsweise kann, wie in Fig. 12 gezeigt, die Oberführungen 34 jeweils seitlich näher an der Packung 10 angeordnet sein, als die seitlich weiter außen liegenden Unterführungen 35. In vertikaler Ebene können die Oberführungen 34 und Unterführungen 35 im Wesentlichen in der gleichen Ebene angeordnet sein, wobei jedoch die jeweiligen Oberseiten der Unterführungen 35 geringfügig unterhalb der jeweiligen Unterseiten der Oberführungen 34 angeordnet sind. Durch den seitlichen Abstand der Oberführungen 34 und Unterführungen 35 auf jeder Seite der Packung 10 werden die Seitenlappen 15, 16 unter Spannung versetzt und dabei im Querschnitt bogenförmig verformt. Auf diese Weise wird verhindert, dass sich die Seitenlappen 15, 16 bzw. der Deckel 12 nach dem Ausrichten zueinander verschieben können.

Es versteht sich, dass die Anordnung der Oberführungen 34 und Unterführungen 35 anders gewählt sein kann, sofern die Seitenlappen 15, 16 unter Spannung gehalten werden können.

Weiterhin Bestandteil der Führungsmittel können die seitlich der Kartonbahn 19 angeordneten Seitenführungen 37 sein, die seitlich der Seitenwände 13, 14 der Packung angeordnet sind. Die Seitenführungen 37 dienen auch dazu die zu diesem Zeitpunkt schon gefalteten inneren Seitenlappen 15, 16 in der Ebene der Seitenwand 13, 14 zu halten.

Im Anschluss an die Kartonbahn 19 gelangen die Packungen 10 in eine Aufnahme 38 für die teilweise gefalteten und beleimten Packungen 10. Die oder jede Aufnahme 38 ist seitlich ähnlich wie die Kartonbahn 19 mit Führungsmitteln für die Seitenlappen 15, 16 versehen. Auch in diesem Fall sind die Führungsmittel wie im Bereich der Kartonbahn 19 so ausgebildet, dass die Seitenlappen 15, 16 unter Spannung gehalten werden.

Die Packungen 10 werden nach oben durch einen Packungsheber 39 an einen nicht gezeigten Übergaberevolver überführt. Dabei werden die Packungen 10 durch den Packungsheber 39 nach oben aus der Aufnahme 38 herausgefördert, wobei die Seitenlappen 15, 16 in die Ebene der Seitenwände 13, 14 bewegt werden zur Verbindung der inneren Seitenlappen 15, 16 mit den äußeren Seitenlappen 15, 16 und somit zur Komplettierung der Faltung der Packung 10.

Wie sich aus Fig. 13 ergibt, sind die Oberführungen 34 im Querschnitt gekrümmt ausgebildet, derart, dass die Seitenlappen 15, 16 unterseitig am gekrümmten Bereich anliegen. Während des Anhebens der Packungen 10 werden die Seitenlappen 15, 16 damit entsprechend am abgerundeten Bereich entlanggeführt und in die Ebene der Seitenwände 13, 14 bewegt. Dabei werden die Seitenlappen 15, 16 durch entsprechende Ausbildung der Unterführung 35 weiter unter Vorspannung gehalten, sodass eine zu schnelle Anlegbewegung, mit der der bereits aufgetragene Leim 40 von den Seitenlappen 15, 16 abgeschleudert werden könnte, vermieden wird.

Im vorliegenden Fall ist die Unterführung 35 im Querschnitt bogenförmig ausgebildet, derart, dass ein freier Rand der Seitenlappen 15, 16 an der bogenförmigen Kontur der Unterführung 35 entlanggleitet. Auf diese Weise kann die Vorspannung der Seitenlappen 15, 16 aufrechterhalten werden.

Fig. 14 zeigt die teilweise angehobene Packung 10 kurz vor dem Anlegen der Seitenlappen 15, 16 an die inneren Seitenlappen 15, 16 in der Ebene der Seitenwände 13, 14

**Bezugszeichenliste**

| | | | |
|---|---|---|---|
| 10 | Packung | 39 | Packungsheber |
| 11 | Schachtelteil | 40 | Leim |
| 12 | Deckel | 41 | Abstand |
| 13 | Schachtel-Seitenwand | | |
| 14 | Deckel-Seitenwand | | |
| 15 | Schachtel-Seitenlappen | | |
| 16 | Deckel-Seitenlappen | | |
| 17 | Faltlinie | | |
| 18 | Verpackungsmaschine | | |
| 19 | Kartonbahn | | |
| 20 | Beleimungsstation | | |
| 21 | Leimscheibe | | |
| 22 | Gegenscheibe | | |
| 23 | Welle (Leimscheibe) | | |
| 24 | Welle (Gegenscheibe) | | |
| 25 | Gurtförderer | | |
| 26 | Mitnehmer | | |
| 27 | Aufrichtorgan | | |
| 28 | Gegenhalter | | |
| 29 | freies Ende | | |
| 30 | Welle (Aufrichtorgan) | | |
| 31 | Schwenkhebel | | |
| 32 | Pleuel | | |
| 33 | Kurbel | | |
| 34 | Oberführung | | |
| 35 | Unterführung | | |
| 36 | größerer Abstand | | |
| 37 | Seitenführung | | |
| 38 | Aufnahme | | |

## Patentansprüche

1. Verfahren zum Herstellen von Packungen (10) des Typs Klappschachtel für Zigaretten, mit einem Schachtelteil (11) und einem Deckel (12), der schwenkbar am Schachtelteil (11) gelagert ist, wobei ein Zuschnitt für eine Packung (10) in einer Falteinrichtung, insbesondere einem Faltrevolver, weitgehend zu einer fertigen Packung (10) gefaltet wird, unter Bildung von insbesondere durch Faltlinien (17) voneinander abgegrenzten Packungswandungen, wobei Seitenlappen (15, 16) des Zuschnitts zur Bildung von Seitenwänden (13, 14) der Packung (10) seitlich gegenüber der Packung (10) abstehen und nachfolgend in einer Beleimungsstation (20) mit Leim (40) versehen und anschließend mit anderen Seitenlappen (15, 16) des Zuschnitts zu Seitenwänden (13, 14) der Packung (10) verbunden werden, und wobei vorzugsweise im Bereich der Beleimungsstation (20) Teile der Packung (10) bzw. Packungswandungen hinsichtlich der ordnungsgemäßen Relativlage zueinander ausgerichtet werden und die so erreichte Relativlage durch Führungsmittel, insbesondere eine Oberführung (34) und eine Unterführung (35), während des Transports der Packung (10) entlang einer Transportbahn - Kartonbahn (19) - gehalten wird, **dadurch gekennzeichnet, dass** die auszurichtenden Teile der Packung (10) bzw. Packungswandungen in zueinander unterschiedlichen Ebenen angeordnet werden und danach zueinander auszurichtende Teile der Packung (10) bzw. Packungswandungen, insbesondere durch ein Aufrichtorgan (27), auseinander bewegt und anschließend, vorzugsweise durch einen Niederhalter (22), in eine gemeinsame Ebene bewegt bzw. in dieser gehalten werden, wodurch die Ausrichtung der Teile der Packung (10) bzw. Packungswandungen erfolgt.

2. Verfahren nach Anspruch 1, **dadurch gekennzeichnet, dass** der Deckel (12) der Packung (10) im Bereich der Beleimungsstation (20) durch ein Aufrichtorgan (27) geöffnet und durch einen Gegenhalter (28) in korrekter Relativlage geschlossen wird, wodurch die seitlich abstehenden Seitenlappen (15, 16) im Bereich der Seitenwände (13, 14) des Deckels (12) und des Schachtelteils (11) zueinander ausgerichtet werden, und dass Leim (40) auf die ausgerichteten Seitenlappen (15, 16) aufgetragen wird und die Seitenlappen (15, 16) während des Transports in der so erreichten Relativlage durch die Führungsmittel zueinander gehalten werden.

3. Verfahren nach Anspruch 2, **dadurch gekennzeichnet, dass** der Deckel (12) durch Untergreifen und Anheben einer Deckelschließkante des Deckels (12) mittels des Aufrichtorgans (27) geöffnet wird.

4. Verfahren nach Anspruch 2 oder einem der weiteren vorhergehenden Ansprüche, **dadurch gekennzeichnet, dass** die Seitenlappen (15, 16) im Arbeitsbereich der Beleimungsstation (20) durch einen vorzugsweise drehend angetriebenen Niederhalter (Gegenscheibe (22)) in korrekter Relativlage gehalten werden, bis die ausgerichtete Packung (10) in den Bereich der Führungsmittel gelangt.

5. Verfahren nach Anspruch 2 oder einem der weiteren vorhergehenden Ansprüche, **dadurch gekennzeichnet, dass** die Seitenlappen (15, 16) nach dem Ausrichten und Beleimen während des weiteren Transports unter Vorspannung in der Transportbahn in einer korrekten Relativlage zueinander gehalten werden, vorzugsweise zwischen einer Oberführung (34) und einer Unterführung (35) im Bereich der Transportbahn.

6. Verfahren insbesondere nach Anspruch 1 oder einem der weiteren vorhergehenden Ansprüche, **dadurch gekennzeichnet, dass** die beleimten Seitenlappen (15, 16) während des Verbindens mit den weiteren Seitenlappen (15, 16) des Zuschnitts zur Bildung der Seitenwände (13, 14) unter Vorspannung gehalten werden, vorzugsweise unter Vorspannung in die Ebene der Seitenwände (13, 14) gefaltet werden, insbesondere derart, dass freie Ränder der beleimten Seitenlappen (15, 16) während des Faltvorgangs an Führungsmitteln anliegen.

7. Vorrichtung zum Herstellen von Packungen (10) des Typs Klappschachtel für Zigaretten, mit einem Schachtelteil (11) und einem Deckel (12), der schwenkbar am Schachtelteil (11) gelagert ist, mit einer Falteinrichtung, insbesondere einem Faltrevolver, zum Falten eines Zuschnitts für eine Packung (10) zu einer weitgehend fertigen Packung (10), unter Bildung von insbesondere durch Faltlinien (17) voneinander abgegrenzten Packungswandungen, wobei Seitenlappen (15, 16) des Zuschnitts zur Bildung von Seitenwänden (13, 14) der Packung (10) seitlich gegenüber der Packung (10) abstehen, und mit einer Beleimungsstation (20) zum Versehen der seitlich abstehenden Seitenlappen (15, 16) mit Leim (40), sowie einer Falteinrichtung (Aufnahme (38)) zum Verbinden der beleimten Seitenlappen (15, 16) mit anderen Seitenlappen (15, 16) des Zuschnitts zu Seitenwänden (13, 14) der Packung, und wobei vorzugsweise im Bereich der Beleimungsstation (20) Teile der Packung (10) bzw. Packungswandungen hinsichtlich der Relativlage zueinander ausrichtbar sind, und wobei Führungsmittel zur Sicherung der so erreichten Relativlage während des Transports der Packung (10) entlang einer Transportbahn - Kartonbahn (19) - vorgesehen sind, **dadurch gekennzeichnet, dass** die auszurichtenden Teile der Packung (10) bzw. Packungswandungen in zueinander unterschiedlichen Ebenen positionierbar sind und danach zueinander auszurichtende Teile der Packung (10) bzw. Packungswandungen, insbesondere durch ein Aufrichtorgan (27), auseinander bewegbar und anschließend, vorzugsweise durch einen Niederhalter (22), in eine gemeinsame Ebene bewegbar sind bzw. in dieser gehalten werden, wodurch die Ausrichtung der Teile der Packung (10) bzw. Packungswandungen erfolgt

8. Vorrichtung nach Anspruch 7, **dadurch gekennzeichnet, dass** in der Beleimungsstation (20) ein Aufrichtorgan (27) zum Öffnen des Deckels (12) vorgesehen ist, das mit einem Gegenausrichter (28) zum Schließen des Deckels (12) in einer Sollstellung zusammenarbeitet, wobei das Aufrichtorgan (27) oberhalb der Transportbahn (19) an einer Welle (30) gelagert und über einen Antrieb der Beleimungsstation (20) antreibbar ist.

9. Vorrichtung nach Anspruch 7 oder einem der weiteren vorhergehenden Ansprüche, **dadurch gekennzeichnet, dass** das Aufrichtorgan (27) derart ausgebildet ist, dass der Deckel (12) im Bereich einer Schließkante desselben erfassbar und in Förderrichtung der Packung (10) anhebbar ist.

10. Vorrichtung nach Anspruch 7 oder einem der weiteren vorhergehenden Ansprüche, **dadurch gekennzeichnet, dass** im Bereich der Beleimungsstation (20) Führungsmittel zum Halten der seitlich von der Packung (10) abstehenden Seitenlappen (15, 16) angeordnet sind, wobei die Führungsmittel im Arbeitsbereich des Aufrichtorgans (27) derart ausgebildet ist, dass ein wenigstens teilweises Öffnen des Deckels (12) möglich ist, insbesondere mittels eines wenigstens bereichsweise entsprechenden Abstands (36) einer Oberführung (34) des Führungsmittels von der Packung (10).

11. Vorrichtung nach Anspruch 7 oder einem der weiteren vorhergehenden Ansprüche, **dadurch gekennzeichnet, dass** seitlich der Transportbahn Führungsmittel angeordnet sind, in denen die Seitenlappen (15, 16) unter Spannung gehalten werden, sodass die Relativlage der Teile der Packung (10) bzw. Seitenlappen (15, 16) nach dem Ausrichten während der weiteren Förderung der Packung (10) erhalten bleibt.

12. Vorrichtung nach Anspruch 11 oder einem der weiteren vorhergehenden Ansprüche, **dadurch gekennzeichnet, dass** die Seitenlappen (15, 16) jeweils zwischen seitlich der Transportbahn der Packung (10) angeordneten Oberführungen (34) und Unterführungen (35) gehalten werden, wobei die Oberführungen (34) und Unterführungen (35) auf jeder Seite der Packung (10) jeweils mit unterschiedlichen seitlichem Abstand (41) zueinander bzw. zu den Seitenwänden (13, 14) der Packung (10) angeordnet sind, sodass die Seitenlappen (15, 16) jeweils unter Vorspannung zwischen den Oberführungen (34) und Unterführungen (35) gehalten werden.

13. Vorrichtung nach Anspruch 7 oder einem der weiteren vorhergehenden Ansprüche, **dadurch gekennzeichnet, dass** im Anschluss an die Transportbahn eine Aufnahme (38) mit seitlichen Führungsmitteln für die Packung (10) angeordnet ist, in der die Seitenlappen (15, 16) ebenfalls unter Vorspannung gehalten sind, und dass die Packung (10) aus der Aufnahme (38) in vorzugsweise aufrechter Richtung herausförderbar ist, unter allmählichem Anlegen der Seitenlappen (15, 16) in der Ebene der Seitenwände (13, 14) der Packung (10), wobei freie Ränder der Seitenlappen (15, 16) an Wandungen der Führungsmittel anliegen, bzw. an diesen entlang geführt werden, während die Packung (10) gegenüber den Führungsmitteln bewegt wird.

14. Vorrichtung nach Anspruch 7 oder einem der weiteren vorhergehenden Ansprüche, **dadurch gekennzeichnet, dass** der Gegenhalter (28) zur Schließung eines über eine Sollstellung hinaus zu weit geöffneten Deckels (12) ausgebildet ist.

## Claims

1. A method for producing packs (10) of the hinge-lid-box type for cigarettes, having a box part (11) and a lid (12), which is mounted in a pivotable manner on the box part (11), wherein a blank for a pack (10) is folded in a folding device, in particular a folding turret, largely to give a finished pack (10), with pack walls which are separated off from one another, in particular, by folding lines (17) being formed in the process, wherein side flaps (15, 16) of the blank, for forming side walls (13, 14) of the pack (10), project laterally in relation to the pack (10) and, thereafter, are provided with glue (40) in a gluing station (20) and then connected to other side flaps (15, 16) of the blank to give side walls (13, 14) of the pack (10), and wherein, preferably in the region of the gluing station (20), parts of the pack (10) or pack walls are positioned correctly relative to one another, and the resulting relative position is retained by guide means, in particular an upper guide (34) and a lower guide (35), during transportation of the pack (10) along a cardboard-transporting path (19), **characterized in that** those parts of the pack (10) or pack walls which are to be positioned are arranged in different planes and, thereafter, parts of the pack (10) or pack walls which are to be positioned are moved apart from one another, in particular by an erecting mechanism (27), and then are moved into a common plane and retained in the same, preferably by a holding-down means (22), as a result of which the positioning of the parts of the pack (10) or pack walls takes place.

2. The method as claimed in claim 1, **characterized in that** the lid (12) of the pack (10), in the region of the gluing station (20), is opened by an erecting mechanism (27) and closed in the correct relative position by an abutment means (28), as a result of which the laterally projecting side flaps (15, 16) are positioned in relation to one another in the region of the side walls (13, 14) of the lid (12) and of the box part (11), and **in that** the glue (40) is applied to the positioned side flaps (15, 16) and the side flaps (15, 16) are retained in the resulting position relative to one another by the guide means during transportation.

3. The method as claimed in claim 2, **characterized in that** the lid (12) is opened by means of the erecting mechanism (27) engaging beneath, and raising, a closing edge of the lid (12).

4. The method as claimed in claim 2 or one of the further preceding claims, **characterized in that** the side flaps (15, 16), in the operating region of the gluing station (20), are retained in the correct position relative to one another by a preferably rotationally driven holding-down means (abutment disk (22)) until the positioned pack (10) passes into the region of the guide means.

5. The method as claimed in claim 2 or one of the further preceding claims, **characterized in that**, following the positioning and gluing operations, the side flaps (15, 16), during further transportation, are retained in a correct position relative to one another in the transporting path while being subjected to prestressing, preferably between an upper guide (34) and a lower guide (35) in the region of the transporting path.

6. The method in particular as claimed in claim 1 or one of the further preceding claims, **characterized in that** the glued side flaps (15, 16), as they are being connected to the further side flaps (15, 16) of the blank in order to form the side walls (13, 14), are retained under prestressing, preferably are folded into the plane of the side walls (13, 14) under prestressing, in particular such that free peripheries of the glued side flaps (15, 16) butt against guide means during the folding operation.

7. An apparatus for producing packs (10) of the hinge-lid-box type for cigarettes, having a box part (11) and a lid (12), which is mounted in a pivotable manner on the box part (11), having a folding device, in particular a folding turret, for folding a blank for a pack (10) to give a largely finished pack (10), with pack walls which are separated off from one another, in particular, by folding lines (17) being formed in the process, wherein side flaps (15, 16) of the blank, for forming side walls (13, 14) of the pack (10), project laterally in relation to the pack (10), and having a gluing station (20) for providing the laterally projecting side flaps (15, 16) with glue (40), and having a folding device (holder (38)) for connecting the glued side flaps (15, 16) to other side flaps (15, 16) of the blank to give side walls (13, 14) of the pack, and wherein, preferably in the region of the gluing station (20), parts of the pack (10) or pack walls are positioned relative to one another, and wherein guide means are provided in order to secure the resulting relative position during transportation of the pack (10) along a path of transport - cardboard-transporting path (19)-, **characterized in that** those parts of the pack (10) or pack walls which are to be positioned can be positioned in different planes and, thereafter, parts of the pack (10) or pack walls which are to be positioned can be moved apart from one another, in particular by an erecting mechanism (27), and then can be moved into a common plane and retained in the same, preferably by a holding-down means (22), as a result of which the positioning of the parts of the pack (10) or pack walls takes place.

8. The apparatus as claimed in claim 7, **characterized by** the provision, in the gluing station (20), of an erecting mechanism (27) which is intended for opening the lid (12) and interacts with a positioning abutment (28) for closing the lid (12) in a desired position, wherein the erecting mechanism (27) is mounted on a shaft (30) above the transporting path (19) and can be driven via a drive of the gluing station (20).

9. The apparatus as claimed in claim 7 or one of the further preceding claims, **characterized in that** the erecting mechanism (27) is designed such that the lid (12) can be gripped in the region of a closing edge of the same and raised in a conveying direction of the pack (10).

10. The apparatus as claimed in claim 7 or one of the further preceding claims, **characterized in that** guide means for retaining the side flaps (15, 16) projecting laterally from the pack (10) are arranged in the region of the gluing station (20), wherein the guide means are formed in the operating region of the erecting mechanism (27) such that at least partial opening of the lid (12) is possible, in particular by means of an upper guide (34) of the guide means being spaced apart from the pack (10) by an appropriate distance (36) at least in certain regions.

11. The apparatus as claimed in claim 7 or one of the further preceding claims, **characterized in that** guide means, in which the side flaps (15, 16) are retained under stressing, are arranged to the side of the transporting path such that, following the positioning operation, the relative position of the parts of the pack (10) or side flaps (15, 16) is maintained as the pack (10) is being conveyed further.

12. The apparatus as claimed in claim 11 or one of the further preceding claims, **characterized in that** the side flaps (15, 16) are each retained between upper guides (34) and lower guides (35) arranged to the side of the transporting path of the pack (10), wherein the upper guides (34) and lower guides (35) on each side of the pack (10) are spaced apart from one another, and/or from the side walls (13, 14) of the pack (10), in each case by different lateral distances (41), and therefore the side flaps (15, 16) are each retained under prestressing between the upper guides (34) and lower guides (35).

13. The apparatus as claimed in claim 7 or one of the further preceding claims, **characterized in that** the transporting path is followed by a holder (38) which has lateral guide means for the pack (10) and in which the side flaps (15, 16) are likewise retained under prestressing, and **in that** the pack (10) can be conveyed out of the holder (38) preferably in the upright direction, with the side flaps (15, 16) gradually coming into abutment in the plane of the side walls (13, 14) of the pack (10), wherein free peripheries of the side flaps (15, 16) butt against walls of the guide means, and/or are guided along the same, as the pack (10) is being moved in relation to the guide means.

14. The apparatus as claimed in claim 7 or one of the further preceding claims, **characterized in that** the abutment means (28) is designed for closing a lid (12) which is open too far beyond a desired position.

## Revendications

1. Procédé de fabrication d'emballages (10) de type boîte pliante pour cigarettes, comprenant une partie boîte (11) et un couvercle (12) qui est supporté de manière pivotante sur la partie boîte (11), une pièce découpée pour un emballage (10) étant pliée dans un dispositif de pliage, en particulier une tourelle de pliage, pour fournir essentiellement un emballage fini (10), en formant des parois d'emballage délimitées les unes par rapport aux autres notamment par des lignes de pliage (17), des volets latéraux (15, 16) de la pièce découpée faisant saillie latéralement par rapport à l'emballage (10) pour former des parois latérales (13, 14) de l'emballage (10) et étant ensuite pourvus de colle (40) dans un poste d'encollage (20) et étant ensuite raccordés à d'autres volets latéraux (15, 16) de la pièce découpée pour former des parois latérales (13, 14) de l'emballage (10), et de préférence, dans la région du poste d'encollage (20), des parties de l'emballage (10) ou des parois de l'emballage étant orientées les unes par rapport aux autres en termes d'une position relative conforme et la position relative ainsi obtenue étant maintenue par des moyens de guidage, en particulier un guide supérieur (34) et un guide inférieur (35), pendant le transport de l'emballage (10) le long d'une bande de transport - bande de carton (19) -, **caractérisé en ce que** les parties de l'emballage (10) ou les parois de l'emballage à orienter sont disposées dans des plans différents les uns des autres et ensuite des parties de l'emballage (10) ou des parois de l'emballage à orienter les unes par rapport aux autres sont déplacées à l'écart les unes des autres en particulier par un organe de redressement (27) et ensuite, de préférence au moyen d'un serre-flan (22), sont déplacées dans un plan commun ou sont maintenues dans celui-ci, de sorte que l'orientation des parties de l'emballage (10) ou des parois de l'emballage soit réalisée.

2. Procédé selon la revendication 1, **caractérisé en ce que** le couvercle (12) de l'emballage (10) est ouvert dans la région du poste d'encollage (20) par un organe de redressement (27) et est fermé dans la position relative correcte par une contre-butée (28), de sorte que les volets latéraux saillant latéralement (15, 16) soient orientés l'un vers l'autre dans la région des parois latérales (13, 14) du couvercle (12) et de la partie boîte (11), et **en ce que** de la colle (40) est appliquée sur les volets latéraux orientés (15, 16) et les volets latéraux (15, 16), pendant le transport dans la position relative ainsi obtenue, sont maintenus l'un par rapport à l'autre par les moyens de guidage.

3. Procédé selon la revendication 2, **caractérisé en ce que** le couvercle (12) est ouvert par engagement par le dessous et soulèvement d'une arête de fermeture du couvercle (12) au moyen de l'organe de redressement (27).

4. Procédé selon la revendication 2 ou selon l'une quelconque des autres revendications précédentes, **caractérisé en ce que** les volets latéraux (15, 16), dans la région de travail du poste d'encollage (20), sont maintenus dans la position relative correcte par un serre-flan entraîné de préférence en rotation (disque conjugué (22)), jusqu'à ce que l'emballage orienté (10) parvienne dans la région des moyens de guidage.

5. Procédé selon la revendication 2 ou selon l'une quelconque des autres revendications précédentes, **caractérisé en ce que** les volets latéraux (15, 16), après l'orientation et l'encollage, sont maintenus l'un par rapport à l'autre dans une position relative correcte pendant le transport ultérieur avec précontrainte dans la bande de transport, de préférence entre un guide supérieur (34) et un guide inférieur (35) dans la région de la bande de transport.

6. Procédé notamment selon la revendication 1, ou selon l'une quelconque des autres revendications précédentes, **caractérisé en ce que** les volets latéraux encollés (15, 16), pendant le raccordement aux autres volets latéraux (15, 16) de la pièce découpée, sont maintenus avec précontrainte pour former les parois latérales (13, 14), de préférences sont pliés avec précontrainte dans le plan des parois latérales (13, 14), en particulier de telle sorte que des bords libres des volets latéraux encollés (15, 16) s'appliquent contre des moyens de guidage pendant l'opération de pliage.

7. Dispositif de fabrication d'emballages (10) de type boîte pliante pour cigarettes, comprenant une partie boîte (11) et un couvercle (12) qui est supporté de manière pivotante sur la partie boîte (11), comprenant un dispositif de pliage, en particulier une tourelle de pliage, pour le pliage d'une pièce découpée pour un emballage (10) pour fournir un emballage essentiellement fini (10), en formant des parois d'emballage délimitées les unes par rapport aux autres notamment par des lignes de pliage (17), des volets latéraux (15, 16) de la pièce découpée faisant saillie latéralement par rapport à l'emballage (10) pour former des parois latérales (13, 14) de l'emballage (10), et comprenant un poste d'encollage (20) pour munir de colle (40) les volets latéraux saillant latéralement (15, 16), ainsi qu'un dispositif de pliage (logement (38)) pour raccorder les volets latéraux encollés (15, 16) à d'autres volets latéraux (15, 16) de la pièce découpée pour former des parois latérales (13, 14) de l'emballage, et de préférence, dans la région du poste d'encollage (20), des parties de l'emballage (10) ou des parois de l'emballage pouvant être orientées les unes par rapport aux autres en termes de leur position relative, et des moyens de guidage étant prévus pour fixer la position relative ainsi obtenue pendant le transport de l'emballage (10) le long d'une bande de transport - bande de carton (19) -, **caractérisé en ce que** les parties de l'emballage (10) ou les parois de l'emballage à orienter peuvent être positionnées dans des plans différents les uns des autres et ensuite des parties de l'emballage (10) ou des parois de l'emballage à orienter les unes par rapport aux autres peuvent être déplacées à l'écart les unes des autres en particulier par un organe de redressement (27), et ensuite, de préférence au moyen d'un serre-flan (22), peuvent être déplacées dans un plan commun ou sont maintenues dans celui-ci, de sorte que l'orientation des parties de l'emballage (10) ou des parois de l'emballage soit réalisée.

8. Dispositif selon la revendication 7, **caractérisé en ce que** dans le poste d'encollage (20) est prévu un organe de redressement (27) pour ouvrir le couvercle (12), lequel organe de redressement coopère avec une contre-butée (28) pour fermer le couvercle (12) dans une position de consigne, l'organe de redressement (27) étant supporté au-dessus de la bande de transport (19) sur un arbre (30) et pouvant être entraîné par le biais d'un entraînement du poste d'encollage (20).

9. Dispositif selon la revendication 7 ou selon l'une quelconque des autres revendications précédentes, **caractérisé en ce que** l'organe de redressement (27) est réalisé de telle sorte que le couvercle (12) puisse être saisi dans la région de l'une de ses arêtes de fermeture et puisse être soulevé dans la direction de transport de l'emballage (10).

10. Dispositif selon la revendication 7 ou selon l'une quelconque des autres revendications précédentes, **caractérisé en ce que** dans la région du poste d'encollage (20), des moyens de guidage sont prévus pour retenir les volets latéraux (15, 16) saillant latéralement depuis l'emballage (10), les moyens de guidage étant réalisés dans la région de travail de l'organe de redressement (27) de telle sorte qu'une ouverture au moins partielle du couvercle (12) soit possible, en particulier au moyen d'un espacement (36), correspondant au moins en partie, d'un guide supérieur (34) du moyen de guidage par rapport à l'emballage (10).

11. Dispositif selon la revendication 7, ou selon l'une quelconque des autres revendications précédentes, **caractérisé en ce que** latéralement à la bande transporteuse sont prévus des moyens de guidage dans lesquels les volets latéraux (15, 16) sont retenus avec contrainte, de telle sorte que la position relative des parties de l'emballage (10) ou des volets latéraux (15, 16) soit maintenue après l'orientation pendant le transport ultérieur de l'emballage (10).

12. Dispositif selon la revendication 11 ou selon l'une quelconque des autres revendications précédentes, **caractérisé en ce que** les volets latéraux (15, 16) sont à chaque fois retenus entre des guides supérieurs (34) et des guides inférieurs (35) disposés latéralement à la bande de transport de l'emballage (10), les guides supérieurs (34) et les guides inférieurs (35) étant disposés de chaque côté de l'emballage (10) à chaque fois avec une distance latérale différente (41) les uns des autres ou par rapport aux parois latérales (13, 14) de l'emballage (10), de telle sorte que les volets latéraux (15, 16) soient à chaque fois maintenus avec précontrainte entre les guides supérieurs (34) et les guides inférieurs (35).

13. Dispositif selon la revendication 7 ou selon l'une quelconque des autres revendications précédentes, **caractérisé en ce qu'**à la suite de la bande de transport, un logement (38) avec des moyens de guidage latéraux est prévu pour l'emballage (10), dans lequel les volets latéraux (15, 16) sont également maintenus avec précontrainte, et **en ce que** l'emballage (10) peut être ressorti du logement (38) de préférence dans une direction redressée, avec application progressive des volets latéraux (15, 16) dans le plan des parois latérales (13, 14) de l'emballage (10), des bords libres des volets latéraux (15, 16) s'appliquant contre des parois des moyens de guidage, respectivement étant guidés le long de celles-ci tandis que l'emballage (10) est déplacé par rapport aux moyens de guidage.

14. Dispositif selon la revendication 7 ou selon l'une quelconque des autres revendications précédentes, **caractérisé en ce que** la contre-butée (28) est réalisée pour fermer un couvercle (12) ouvert dans une mesure excessive au-delà d'une position de consigne.
